# EUROPÄISCHE PATENTSCHRIFT

(11) **EP 0 734 559 B1**
(45) Veröffentlichungstag und Bekanntmachung des Hinweises auf die Patenterteilung: **22.07.1998**
(21) Anmeldenummer: 95902055.3
(22) Anmeldetag: 07.12.1994
(51) Int. Cl.: G07F 17/34

(54) **GELDBETÄTIGTES UNTERHALTUNGSGERÄT**
SLOT MACHINE
MACHINE A SOUS

(30) Priorität: 18.12.1993 DE 4343347
(43) Veröffentlichungstag der Anmeldung: 02.10.1996
(73) Patentinhaber: NSM AKTIENGESELLSCHAFT, 55411 Bingen (DE)
(72) Erfinder: SCHULZE, Ullrich, D-65191 Wiesbaden (DE)
(74) Vertreter: Becker, Bernd, Dipl.-Ing.
(86) Internationale Anmeldenummer: DE9401457
(87) Internationale Veröffentlichungsnummer: WO9516979

(56) Entgegenhaltungen:
- WO-A-86/07482
- DE-A- 1 574 184
- DE-A- 3 717 593
- DE-U- 8 701 184
- GB-A- 2 145 266
- GB-A- 2 233 806
- US-A- 5 088 737

## Beschreibung

Die Erfindung bezieht sich auf ein geldbetätigtes, einen Gewinn durch Ausspielung bestimmter Symbole bzw. Symbolkombinationen in Aussicht stellendes Unterhaltungsgerät, bei dem sich Spielkörper mit einer sichtbaren Symbol-Kennzeichnung freibeweglich in drehbaren Trommeln befinden, die an der Innenseite ihres Mantels Gefache zur Aufnahme eines Spielkörpers aufweisen, wobei jeder Trommel mindestens im Bereich eines Ablesefensters für einen Spielkörper ein Spielkörper-Sensor zugeordnet ist, der an eine rechnergesteuerte Steuereinheit für den Spielablauf zur Auswertung der Symbol-Kennzeichnung angeschlossen ist.

Derartige Unterhaltungsgeräte sind in den verschiedensten Ausführungsformen bekannt. So offenbart beispielsweise die DE 37 17 593 C2 einen Spielautomaten für ein Zufallspiel, der nach Münzeinwurf benutzbar ist und bei Ausspielung bestimmter Zahlen oder Symbole bzw. Kombinationen aus diesen einen Gewinn auswirft. Hierbei befinden sich Spielkörper mit für einen Spieler sichtbarer Zahlen- und/oder Symbol-Kennzeichnung lose in wenigstens einer im wesentlichen um eine horizontale Achse derhbaren Trommel mit an der Innenseite des Trommelmantels angeordneten Gefachen zur Aufnahme jeweils eines Spielkörpers. Weiterhin ist der Spielautomat mit wenigstens einem Spielkörper-Sensor sowie mit einer mit diesem verbundenen Steuereinheit für eine Ergebnisanzeige und/oder einen Gewinnauswurf ausgestattet.

Bei einer Ausführungsart dieses bekannten Spielautomaten sind drei nebeneinanderliegende, sich teilweise überdeckende Trommeln vorgesehen. Jede Trommel ist auf einer eigenen, senkrecht zur Frontseite des Spielautomaten-Gehäuses liegenden Achse rotierbar, wobei die beiden außenliegenden Trommeln im Uhrzeigersinn und die mittlere Trommel gegen den Uhrzeigersinn drehbar sind bzw. ist. Die Trommeln haben die Form einer innen hohlen zylindrischen Scheibe mit einem umfangsseitigen Mantel sowie je einer kreisrunden Rückwand und Frontwand. Der Mantel, die Rückwand und die Frontwand jeder Trommel sind einstückig aus einem durchsichtigen Material hegestellt. Die achsparallele Anordnung der Trommeln bedingt eine verhältnismäßig breite Bauweise des Spielautomaten. Da mindestens die Frontwand für die Erkennung der hinter ihr befindlichen Spielkörper durch den Spieler und der Mantel für die Erkennung eines Spielkörpers in einem Gefach durch einen berührungslos abtastenden Spielkörper-Sensor jeder Trommel aus einem relativ kostspieligen, durchsichtigen Material bestehen müssen, ergibt sich insgesamt ein hoher Herstellungsaufwand für die Trommeln.

Der Erfindung liegt die Aufgabe zugrunde, ein geldbetätigtes Unterhaltungsgerät der eingangs genannten Art zu schaffen, das unter konstruktiv einachem Aufbau verhältnismäßig schmal baut, wertvoll gestaltet und kostengünstig herzustellen ist.

Diese Aufgabe wird erfindungsgemäß dadurch gelöst, daß
- die Trommeln umfangsseitig nebeneinander hinter einer ge häusefesten Sichtscheibe angeordnet sind,
- nur der Mantel jeder Trommel aus einem vollständig frei durchsichtigen Material besteht, und
- jede Trommel einen sichtbaren Rahmen aus Metall oder einem metallisch wirkenden Material aufweist.

Der mit der Erfindung erzielte wesentliche Vorteil besteht in der kompakten Anordnung der Trommeln zueinander und damit in der seitlichen Erstreckung derselben, wodurch dementsprechend das Unterhaltungsgerät schmal ausgeführt werden kann. Hierbei sind die Achsen der Trommeln in Längsrichtung zueinander ausgerichtet, d.h. sie verlaufen parallel zu der Sichtscheibe. Weiterhin kann in vorteilhafter Weise durch den durchsichtigen Mantel jeder Trommel zum einen der Spieler die in der Trommel freibeweglichen Spielkörper beobachten und zum anderen der Spielkörper-Sensor einen Spielkörper berührungslos abtasten, was nur einen geringen Aufwand an durchsichtigem Material bedingt. Ferner gewährleistet der sichtbare Rahmen aus Metall oder einem metallisch wirkenden Material jeder Trommel einerseits einen leichten Zusammenbau der Trommel und andererseits ein optisch ansprechendes Äußeres der Trommel.

Um einen optisch wertvollen und trotzdem preiswert herzustellenden Rahmen zu erhalten, ist nach einer vorteilhaften Ausgestaltung der Erfindung der Rahmen jeder Trommel ein mit einem Metall bedampfter Kunststoffrahmen. Alternativ hierzu ist es auch möglich, bevorzugt den Rahmen jeder Trommel außenseitig mit Spiegelsegmenten zu belegen.

Nach einer vorteilhaften Weiterbildung der Erfindung sind die Trommeln auf einer gemeinsamen, im Verhältnis zum Durchmesser der Trommeln einen relativ großen Durchmesser aufweisenden Achse mit einer metallisch glänzenden Oberfläche drehfest angeordnet, wobei die Achse mit einem Antriebsmotor verbunden ist. Die sonach wertvoll gestaltete, ins Auge springende Achse erhöht die Attraktivität des Unterhaltungsgerätes. Darüber hinaus ergibt sich durch den gemeinsamen Antrieb sämtlicher Trommeln ein wesentlicher Einsparungseffekt.

Bei einer anderen Ausgestaltung des Unterhaltungsgerätes ist jede Trommel auf einer im Verhältnis zum Durchmesser der Trommel einen relativ großen Durchmesser aufweisenden Achse mit einer metallisch glänzenden Oberfläche drehfest angeordnet, wobei jede Achse mit einem Antriebsmotor gekoppelt ist. Dies ermöglicht es, neben der ansprechenden Gestaltung der Achsen die Trommeln in verschiedenen Drehrichtungen laufen zu lassen. Damit auch in diesem Falle eine platzsparende Anordnung der Trommeln nebeneinander sichergestellt ist, greift zweckmäßigerweise der Antriebsmotor jeder Trommel mindestens teilweise in eine entsprechende Ausklinkung der Trommel ein.

Eine weitere alternative Ausführung des Unterhaltungsgerätes besteht bevorzugt darin, daß jede Trommel außenseitig mit zwei gegenüberliegenden, im Verhältnis zum Durchmesser der Trommel einen relativ großen Durchmesser aufweisenden Achsstümpfen mit metallischer Oberfläche versehen ist, die in zugehörigen, oben offenen Lagern aufgenommen sind, wobei jede Trommel über einen Reibrad-Antrieb antreibbar ist. Dies gewährleistet neben der markanten Ausführung der Achsstümpfe eine schnelle Auswechselbarkeit der Trommeln. Selbstverständlich können die Achsstümpfe im Innern der Trommeln auch durchgehend miteinander verbunden sein.

Zwecks Erzielung einer einfachen Innenbeleuchtung der Trommeln und damit einer guten Erkennbarkeit der Spielkörper ist nach einer vorteilhaften Weiterbildung des Erfindungsgegensandes im Innern jeder Trommel auf der Achse derselben eine Rundum-Leuchte angeordnet. Damit weiterhin die bei Spielende hinter den Ablesefenstern befindlichen Spielkörper vom Spieler einwandfrei erkannt werden können, sind zweckmäßigerweise die Bereiche hinter den auf der Sichtscheibe markierten Ablesefenstern jeweils durch mindestens eine Lampe gesondert ausgeleuchtet.

Um eine günstige Ableseposition der bei Spielende die Symbolkombination bestimmenden Spielkörper für den Spieler zu erreichen und um diese Spielkörper sicher in diese Ablesepositionen zu befördern, sind nach einer weiteren Ausgestaltung der Erfindung die Ablesfenster in Achshöhe der Trommeln auf der Sichtscheibe angebracht, und die Gefache sind auf der Innenseite des Mantels jeder Trommel durch entsprechend der Größe der Spielkörper zueinander beabstandete, entgegen der Drehrichtung der Trommel konkav ausgebildete Stege gebildet. Bevorzugt sind hierbei die Stege an der Innenseite des Mantels jeder Trommel angeformt und bestehen aus demselben durchsichtigen Material wie das des Mantels. Alternativ können die Stege der Trommeln aus demselben Material wie das des Rahmens der Trommeln hergestellt sein.

Zweckmäßigerweise sind die in den Trommeln frei durchwirbelbaren Spielkörper als Kugel, Zylinder, Quader, Würfel und/oder dergleichen geometrische Gebilde ausgebildet. Durch diese Variationsbreite der Spielkörper-Gestaltung ergibt sich ein besonders attraktives Unterhaltungsgerät, da die Spielkörper sowohl in den einzelnen Trommeln als auch von Trommel zu Trommel konstruktiv unterschiedlich sein können. Zur Erzielung eines wertvollen Aussehens der Spielkörper bestehen bevorzugt die Symbol-Kennzeichnung und die übrige freie Oberfläche der Spielkörper jeweils aus einem einen farblich unterschiedlichen Metalleffekt erzeugenden Material.

Nach einer vorteilhaften Weiterbildung der Erfindung erfolgt die Unterscheidbarkeit der Spielkörper jeder Trommel durch eine als Spielkörper-Sensor ausgebildete Laserstrahl-Abtasteinrichtung, deren Laserstrahl über mindestens einen Reflektor durch den durchsichtigen Mantel der Trommel zu dem abzutastenden Spielkörper geleitet wird. Eine solche Umlenkung des Laserstrahles ermöglicht es, die Laserstrahl-Abtasteinrichtung nicht im Bereich hinter der Sichtscheibe anordnen zu müssen, wodurch der Blick auf die hinter der Sichtscheibe liegenden Trommeln frei bleibt.

Zweckmäßigerweise werden die Trommeln in unterschiedlichen Drehrichtungen zueinander angetrieben. Weiterhin ist es bevorzugt möglich, die Trommeln zum Mischen der Spielkörper gegen den Uhrzeigersinn und zum Ziehen der Spielkörper im Uhrzeigersinn anzutreiben und anschließend stillzusetzen. Zwecks Erzielung eines intensiveren Mischvorganges der Spielkörper ist bei einer weiteren Ausführungsform des Unterhaltungsgerätes mindestens einer Trommel umfangsseitig mindestens ene Druckluftdüse zugeordnet, wobei der Mantel mit Luftdurchlaßöffnungen versehen ist. Um dem Spieler eine Einwirkungsmöglichkeit auf den Spielablauf zu bieten, ist bevorzugt vorgesehen, daß die Intensität des aus der Druckluftdüse austretenden Luftstromes durch eine vom Spieler zu betätigende Steuereinrichtung regelbar ist. Eine weitere oder alternative Einwirkungsmöglichkeit des Spielers auf das Spielgeschehen ergibt sich, wenn mindestens einer Trommel ein vom Spieler zu betätigender Bumper zur Erzeugung von Schlageinwirkungen auf die Trommel zugeordnet ist. Durch das Schlagen mittels des Bumpers auf die Trommel wird eine weitere Verwirbelung der Spielkörper erreicht. Selbstverständlich kann der Bumper auch rechnergesteuert betätigt werden. Die Anwendung einer Stoptaste zur Stillsetzung der Trommeln bietet dem Spieler eine weitere Einwirkungsmöglichkeit auf das Spielgeschehen.

Zur Erleichterung der Handhabung des Unterhaltungsgerätes durch den Spieler ist nach einer weiteren vorteilhaften Ausgestaltung der Erfindung unterhalb der Trommeln eine Bildschirmanzeige oder eine Leuchtbandanzeige zur Darstellung einer Bedienerführung, eines Gewinnplanes und/oder weiterer Informationen angeordnet.

Damit das Unterhaltungsgerät mit unterschiedlichen Zahlungsmitteln in Spielbereitschaft gesetzt werden kann, ist weiterhin bevorzugt oberhalb der Trommeln eine Münzeingabe und/oder eine Geldscheineingabe und/oder eine Chipkarteneingabe für die Entrichtung der Spieleinsätze vorgesehen. Hierbei sind zweckmäßigerweise tastengesteuert variable Spieleinsätze für ein Spiel auswählbar. Bevorzugt erfolgt nach dem vorliegen eines ausreichenden Einsatzes für ein Spiel der Spielbeginn entweder rechnergesteuert automatisch oder durch Betätigung eines Handstarthebels.

Um dem Spieler eine weitergehende Unterhaltung und damit einen größeren Anreiz zum Spielen zu bieten, ist bei einer weiteren Ausgestaltung der Erfindung neben den Trommeln mindestens eine bei Risiko eines Verlustes den bereits erzielten oder weiteren Gewinn erhöhende Risiko-Spieleinrichtung vorgesehen.

Schließlich umfaßt zur weiteren Erhöhung der Attraktivität das Unterhaltungsgerät ein im wesentlichen transparentes Gehäuse.

Der der Erfindung zugrundeliegende Gedanke wird in der nachfolgenden Beschreibung anhand mehrerer Ausführungsbeispiele, die in der Zeichnung dargestellt sind, näher erläutert. Es zeigt:
- Fig. 1: eine Frontansicht des Unterhaltungsgerätes,
- Fig. 2 eine Seitenansicht einer Trommel des Unterhaltungsgerätes nach Fig. 1 mit einigen zugerdneten Bauteilen,
- Fig. 3: eine alternative Antriebsart der Trommeln des Unterhaltungsgerätes nach Fig. 1 und
- Fig. 4: eine weitere alternative Antriebsart der Trommeln des Unterhaltungsgerätes nach Fig. 1.

Das geldbetätigte Unterhaltungsgerät mit Gewinnmöglichkeit weist ein Gehäuse 1 auf, in dessen Frontseite 2 eine rechteckförmige Sichtscheibe 3 eingesetzt ist. Hinter der Sichtscheibe 3 befindet sich eine Symbol-Spieleinrichtung 4 mit drei umfangsseitig nebeneinander angeordneten, drehbaren Trommeln 5, die jeweils eine Anzahl von freibeweglichen Spielkörpern 6 enthalten. Die Trommeln 5 sind auf einer gemeinsamen, in einem bestimmten Abstand zu der Sichtscheibe 3 parallel verlaufenden Achse 7 drehfest angeordnet, die mit einem Antriebsmotor 8 gekoppelt ist. Die mit einer metallisch glänzenden Oberfläche versehene Achse 7 weist einen im Verhältnis zum Durchmesesr der Trommeln relativ großen Durchmesser auf. Innerhalb jeder Trommel 5 ist auf der Achse 7 über drei um 120° zueinader versetzt angeordnete Halterungen 9 eine Rundum-Leuchte 10 festgelegt. Jede Trommel hat die Form einer innen hohlen, zylindrischen Scheibe mit einem umfangsseitigen durchsichtigen Mantel 11 und gegenüberliegenden kreisrunden, undurchsichtigen Stirnwänden 12. Der Mantel 11 und die Stirnwände 12 sind in einen aus Metall bestehenden, durch die Sichtscheibe 3 erkennbaren Rahmen 13 eingesetzt. Von der Innenseite des Mantels 11 ragen über den Umfang verteilt entgegen der Drehrichtung der Trommel 5 konkav ausgebildete Stege 14 nach innen, die voneinander so beabstandet sind, daß zwischen ihnen jeweils ein Gefach 15 zur klemmfreien Aufnahme eines Spielkörpers 6 gebildet ist. Die Stege 14 können aus einem durchsichtigen Material bestehen.

Bei der Rotation der Trommeln, die automatisch von einer den gesamten Spielablauf steuernden Steuereinheit oder per Hand von einem Handstarthebel 16 ausgelöst werden kann, werden die mindestens teilweise mit unterschiedichen Symbol-Kennzeichnungen 17 versehenen Spielkörper 6 intensiv vermischt und gelangen in einer rein zufälligen Verteilung in die verschiedenen Gefache 15.

Angehalten werden die Trommeln 5 durch einen Impuls eines der Steuereinheit zugeordneten Zeitintervall-Zufallsgenerators, der die Trommeln 5 nach einer gewissen Umlaufzeit anhält. Die Halteposition der Trommeln 5 ist dabei so ausgelegt, daß ein mit einem Spielkörper 6 gefülltes Gefach 15 exakt hinter einem zugehörigen, auf der Sichtscheibe 3 markierten Ablesefenster 18 stehenbleibt, wobei die Ablesefenster 18 in Höhe der Achse 7 liegen. Die hinter den Ablesefenstern 18 erscheinen den Spielkugeln mit ihren Symbol-Kennzeichnungen stellen das Spielergebnis dar. Die Steuereinrichtung erhält über als Spielkörper-Sensoren ausgebildete Laserstrahl-Abtasteinrichtungen 19 Informationen über den Wert der Symbol-Kennzeichnungen 17 der hinter den Ablesefenstern 18 befindlichen Spielkörper 6 zur Auswertung des Spielergebnisses, d.h. ob bei einer bestimmten Symbolkombination ein Gewinn gegeben wird oder nicht. Die Laserstrahl-Abtasteinrichtungen 19 sind oberhalb der Trommeln 5 angeordnet, und deren Laserstrahl 20 wird jeweils über einen entsprechend an der Rückseite der Sichtscheibe 3 angebrachten Reflektor 21 durch den durchsichtigen Mantel 11 der jeweiligen Trommel 5 zu dem abzutastenden Spielkörper 6 geleitet. Unterhalb eines jeden Ablesefensters 18 befindet sich im Bereich zwischen der Sichtscheibe 3 und der Trommel 5 eine Lampe 22 mit einem zugehörigen Reflektor 23, die den Raum hinter dem Ablesefenster 18 und damit den spielmitentscheidenden Spielkörper 6 beleuchtet. Im übrigen bestehen die Symbol-Kennzeichnung und die übrige freie Oberfläche der Spielkörper 6 jeweils aus einem einen farblich unterschiedlichen Metalleffekt erzeugenden Material.

Im unteren Bereich des Unterhaltungsgerätes befinden sich mehrere Betätigungsorgane 24, mit denen die Trommeln 5 der Symbol-Spieleinrichtung 4 gehalten bzw. nachgestartet werden können. Im Falle eines Gewinns kann eine Gewinnausschüttung in bar, d.h. durch Münzauswurf in eine Auszahlschale 25, oder durch Aufaddieren in einer Guthabenanzeige 26 erfolgen, wobei das Guthaben durch Betätigen einer neben einer Münzeingabe 27 liegenden Rückgabetaste 28 in die Auszahlschale 25 abrufbar ist. Die Münzeingabe 27 sowie eine Geldscheineingabe 29 und eine Chipkarteneingabe 30 sind an eine mit der Steuereinheit verbundene Zahlungsmittel-Verarbeitungseinheit angeschlossen. Ein positives Spielergebnis kann auch darin bestehen, daß anstelle von oder zusätzlich zu einem definierten Geldgewinn eine Anzahl von Sonderspielen gewährt wird, bei denen ein Gewinnschlüssel mit erhöhter Gewinnchance zur Anwendung kommt. Die Anzahl der Sonderspiele wird in einer Sonderspiele-Anzeige 31 dargestelt. Weiterhin kann ein Gewinn auch in der Gewährung von Freispielen liegen, deren Anzahl in einer Freispiele-Anzeige 32 dargestellt wird.

Der in der Symbol-Spieleinrichtung 4 erzielte Gewinn kann tasten- oder rechnergesteuert als Einsatz in eine der rechts und links auf der Frontseite 2 angeordneten Risiko-Spieleinrichtungen 33 übertragen werden. Jede Risiko-Spieleinrichtung 33 besitzt mehrere zu einer Anzeigeleiter 34 zusammengefaßte beleuchtbare Anzeigeelemente 35, die im Falle der linken Risiko-Spieleinrichtung 33 im unteren Bereich mit steigenden Geldgewinnen und im oberen Bereich in steigender Reihenfolge mit den Anzahlen der sonderspielgewinne und im Falle der rechten Risiko-Spieleinrichtung 33 in steigender Reihenfolge mit den Anzahlen der Freispielgewinne belegt sind. Das Riskieren eines in der anzeigeleiter 34 einer der Risiko-Spieleinrichtungen 33 angezeigten Gewinns geschieht dadurch, daß das nächsthöhere Anzeigeelement 35 in Bezug auf das beleuchtete, den Gewinn anzeigende Anzeigeelement 35 im Wechsel mit einem unterhalb der Anzeigeleiter 34 angebrachten Verlust-Anzeigeelement 36 mit der Beschriftung "0" blinkt. Bei Betätigung einer Risikotaste 37 wird entweder der nächsthöhere Gewinn erzielt oder der eingesetzte Gewinn verloren. Dieser Vorgang kann bis zur Erreichung des Höchstgewinnes an Sonderspielen bzw. Freispielen fortgesetzt werden.

Schließlich ist weiterhin noch eine Bildschirmanzeige 38 vorgesehen, die zur Darstellung einer Bedienerführung, eines Gewinnplanes und/oder weiterer Informationen dient.

Bei der in Fig. 3 veranschaulichten alternativen Ausführung der Symbol-Spieleinrichtung 4 sind die Trommeln 5 jeweils auf einer gesonderten, im Verhältnis zum Durchmesser der Trommel 5 einen relativ großen Durchmesser aufweisenden Achse 39 mit einer metallisch glänzenden Oberfläche drehfest angeordnet. Jede Achse 39 ist mit einem Antriebsmotor 40 gekoppelt. Hierbei greift jeder Antriebsmotor 40 in eine entsprechende Ausklinkung 41 der zugehörigen Trommel 5 ein.

In Fig. 4 ist eine weitere Alternativausführung der Symbol-Spieleinrichtung 4 dargestellt. Hierbei ist jede Trommel 5 außenseitig mit zwei gegenüberliegenden, im Verhältnis zum Durchmesser der Trommel 5 einen relativ großen Durchmesser aufweisenden Achsstümpfen 42, die innerhalb der Trommeln 5 durchgehend miteinander verbunden sind, versehen. Die eine metallische Oberfläche besitzenden Achsstümpfe 42 jeder Trommel sind in zugehörigen, oben offenen Lagern aufgenommen. Jeder Trommel ist ein Reibrad-Antrieb 43 zugeordnet, dessen Reibrad 44 auf den Mantel 11 der Trommel 5 einwirkt.

## Patentansprüche

1. Geldbetätigtes, einen Gewinn durch Ausspielung bestimmter Symbole bzw. Symbolkombinationen in Aussicht stellendes Unterhaltungsgerät, bei dem sich Spielkörper (6) mit einer sichtbaren Symbol-Kennzeichnung (17) freibeweglich in drehbaren Trommeln (5) befinden, die an der Innenseite ihres Mantels (11) Gefache zur Aufnahme eines Spielkörpers (6) aufweisen, wobei jeder Trommel (5) mindestens im Bereich eines Ablesefensters (8) für einen Spielkörper (6) ein Spielkörper-Sensor (19) zugeordnet ist, der an eine rechnergesteuerte Steuereinheit für den Spielablauf zur Answertung der Symbol-Kennzeichnung (17) angeschlossen ist, dadurch gekennzeichnet, daß
- die Trommeln (5) umfangsseitig nebeneinander hinter einer gehäusefesten Sichtscheibe (3) angeordnet sind,
- nur der Mantel (11) jeder Trommel (5) aus einem vollständig frei durchsichtigen Material besteht, und
- jede Trommel einen sichtbaren Rahmen (13) aus Metall oder einem metallisch wirkenden Material aufweist.

2. Unterhaltungsgerät nach Anspruch 1, dadurch gekennzeichnet, daß der Rahmen (13) jeder Trommel (5) ein mit einem Metall bedampfter Kunststoffrahmen ist.

3. Unterhaltungsgerät nach Anspruch 1, dadurch gekennzeichnet, daß der Rahmen (13) jeder Trommel (5) außenseitig mit Spiegelsegmenten belegt ist.

4. Unterhaltungsgerät nach einem der Ansprüche 1 bis 3, dadurch gekennzeichnet, daß die Trommeln (5) auf einer gemeinsamen, im Verhältnis zum Durchmesser der Trommeln (5) einen relativ großen Durchmesser aufweisenden Achse (7) mit einer metallisch glänzenden Oberfläche drehfest angeordnet sind, wobei die Achse (7) mit ienem Antriebsmotor (8) verbunden ist.

5. Unterhaltungsgerät nach einem der Ansprüche 1 bis 4, dadurch gekennzeichnet, daß jede Trommel (5) auf einer im Verhältnis zum Durchmesser der Trommel einen relativ großen Durchmesser aufweisenden Achse (39) mit einer metallisch glänzenden Oberfläche drehfest angeordnet ist, wobei jede Achse (39) mit einem Antriebsmotor (40) gekoppelt ist.

6. Unterhaltungsgerät nach einem der Ansprüche 1 bis 5, dadurch gekennzeichnet, daß der Antriebsmotor (4) jeder Trommel (5) mindestens teilweise in eine entsprechende Ausklinkung (41) der Trommel (5) eingreift.

7. Unterhaltungsgerät nach einem der Ansprüche 1 bis 3, dadurch gekennzeichnet, daß jede Trommel (5) außenseitig mit zwei gegenüberliegenden, im Verhältnis zum Durchmesser der Trommel (5) einen relativ großen Durchmesser aufweisenden Achsstümpfen (42) mit metallischer Oberfläche versehen ist, die in zugehörigen, oben offenen Lagern aufgenommen sind, wobei jede Trommel (5) über einen Reibrad-Antrieb (43) antreibbar ist.

8. Unterhaltungsgerät nach einem der Ansprüche 1 bis 7, dadurch gekennzeichnet, daß im Innern jeder Trommel (5) auf der Achse (7) derselben eine Rundum-Leuchte (10) angeordnet ist.

9. Unterhaltungsgerät nach einem der Ansprüche 1 bis 8, dadurch gekennzeichnet, daß die Bereiche hinter den auf der Sichtscheibe (3) markierten Ablesefenstern (18) jeweils durch mindestens eine Lampe (22) gesondert ausgeleuchtet sind.

10. Unterhaltungsgerät nach einem der Ansprüche 1 bis 9, dadurch gekennzeichnet, daß die Ablesefenster (18) in Achshöhe der Trommeln (5) auf der Sichtscheibe (3) angebracht sind, und daß die Gefache (15) auf der Innenseite des Mantels (11) jeder Trommel (5) durch entsprechend der Größe der Spielkörper (6) zueinander beabstandete, entgegen der Drehrichtung der Trommel (5) konkav ausgebildete Stege (14) gebildet ist.

11. Unterhaltungsgerät nach Anspruch 10, dadurch gekennzeichnet, daß die Stege (14) an der Innenseite des Mantels (11) jeder Trommel (5) angeformt sind und aus demselben durchsichtigen Material wie das des Mantels (11) bestehen.

12. Unterhaltungsgerät nach Anspruch 10, dadurch gekennzeichnet, daß die Stege (14) der Trommeln (5) aus demselben Material wie das des Rahmens (13) der Trommeln (5) hergestellt sind.

13. Unterhaltungsgerät nach einem der Ansprüche 1 bis 12, dadurch gekennzeichnet, daß die in den Trommeln (5) frei durchwirbelbaren Spielkörper (6) als Kugel, Zylinder, Quader, Würfel und/oder dergleichen geometriche Gebilde ausgebildet sind.

14. Unterhaltungsgerät nach einem der Ansprüche 1 bis 13, dadurch gekennzeichnet, daß die Symbol-Kennzeichnung (17) und die übrige freie Oberfläche der Spielkörper (6) jeweils aus einem einen farblich unterschiedlichen Metalleffekt erzeugenden Material bestehen.

15. Unterhaltungsgerät nach einem der Ansprüche 1 bis 14, dadurch gekennzeichnet, daß die Unterscheidbarkeit der Spielkörper (6) jeder Trommel (5) durch eine als Spielkörper-Sensor ausgebildete Laserstrahl-Abtasteinrichtung (19) erfolgt, deren Laserstrahl (20) über mindestens einen Reflektor (2) durch den durchsichtigen Mantel (11) der Trommel (5) zu dem abzutastenden Spielkörper (6) geleitet wird.

16. Unterhaltungsgerät nach einem der Ansprüche 1 bis 15, dadurch gekennzeichnet, daß die Trommeln (5) in unterschiedlichen Drehrichtungen zueinander angetrieben werden.

17. Unterhaltungsgerät nach einem der Ansprüche 1 bis 16, dadurch gekennzeichnet, daß die Trommeln (5) zum Mischen der Spielkörper (6) gegen den Uhrzeigersinn und zum Ziehen der Spielkörper (6) im Uhrzeigersinn angetrieben und anschließend stillgesetzt werden.

18. Unterhaltungsgerät nach einem der Ansprüche 1 bis 17, dadurch gekennzeichnet, daß mindestens einer Trommel (5) umfangsseitig mindestens eine Druckluftdüse zugeordnet ist, wobei der Mantel (11) mit Ludtdurchlaß-Öffnungen versehen ist.

19. Unterhaltungsgerät nach Anspruch 18, dadurch gekennzeichnet, daß die Intensität des aus der Druckluftdüse austretenden Luftstromes durch eine vom Spieler zu betätigende Steuereinrichtung regelbar ist.

20. Unterhaltungsgerät nach einem oder mehreren der Ansprüche 1 bis 19, dadurch gekennzeichnet, daß mindestens aus einer Trommel (5) ein vom Spieler zu betätigender Bumper zur Erzeugung von Schlageinwirkungen auf die Trommel (5) zugeordnet ist.

21. Unterhaltungsgerät nach einem der Ansprüche 1 bis 20, dadurch gekennzeichnet, daß die Trommeln (5), in denen die Spielkörper (6) in zufälliger Verteilung in die Gefache (15) gelangen, tasten- oder zeitgesteuert gestoppt werden.

22. Unterhaltungsgerät nach einem der Ansprüche 1 bis 21, dadurch gekennzeichnet, daß unterhalb der Trommeln (5) eine Bildschirmanzeige (38) oder eine Leuchtbandanzeige zur Darstellung einer Bedienerführung, eines Gewinnplanes und/oder weiterer Informationen angeordnet ist.

23. Unterhaltungsgerät nach einem der Ansprüche 1 bis 22, dadurch gekennzeichnet, daß oberhalb der Trommeln (5) eine Münzeingabe (27) und/oder eine Geldscheineingabe (29) und/oder eine Chipkarteneingabe (30) für die Entrichtung der Spieleinsätze vorgesehen ist.

24. Unterhaltungsgerät nach einem der Ansprüche 1 bis 23, dadurch gekennzeichnet, daß tastengesteuert variable Spieleinsätze für ein Spiel auswählbar sind.

25. Unterhaltungsgerät nach einem der Ansprüche 1 bis 24, dadurch gekennzeichnet, daß nach dem Vorliegen eines ausreichenden Einsatzes für ein Spiel der Spielbeginn entweder rechnergesteuert automatisch oder durch Betätigung eines Handstarthebels (16) erfolgt.

26. Unterhaltungsgerät nach einem der Ansprüche 1 bis 25, dadurch gekennzeichnet, daß neben den Trommeln mindestens eine bei Risiko eines Verlustes den bereits erzielten oder weiteren Gewinn erhöhende Risiko-Spieleinrichtung (33) vorgesehen ist.

27. Unterhaltungsgerät nach einem der Ansprüche 1 bis 26, gekennzeichnet durch ein im wesentlichen transparentes Gehäuse (1).

## Claims

1. Money-operated entertainment machine, which holds out the prospect of a win by playing specific symbols or combinations of symbols, wherein play elements (6), having a visible symbol identification (17), are freely displaceably situated in rotatable drums (5), which have compartments for receiving a play element (6) on the inside of their casing (11), a play element sensor (19) being associated with each drum (5) at least in the region of a display window (18) for a play element (6), said sensor being connected to a computer-controlled control unit for the course of the game to evaluate the symbol identification (17), characterised in that
- the drums (5) are disposed behind a viewing glass (3), which is integral with the housing, circumferentially adjacent one another,
- only the casing (11) of each drum (5) is formed from a fully freely transparent material, and
- each drum has a visible frame (13) formed from metal or a metallically acting material.

2. Entertainment machine according to claim 1, characterised in that the frame (13) of each drum (5) is a plastics material frame which has been vapour-deposited with a metal.

3. Entertainment machine according to claim 1, characterised in that the frame (13) of each drum (5) is covered externally with mirror segments.

4. Entertainment machine according to one of claims 1 to 3, characterised in that the drums (5) are non-rotatably disposed on a common spindle (7), which has a metallically shiny surface and a relatively large diameter compared with the diameter of the drums (5), the spindle (7) being connected to a drive motor (8).

5. Entertainment machine according to one of claims 1 to 4, characterised in that each drum (5) is non-rotatably disposed on a spindle (39), which has a metallically shiny surface and a relatively large diameter compared with the diameter of the drum, each spindle (39) being coupled with a drive motor (40).

6. Entertainment machine according to one of claims 1 to 5, characterised in that the drive motor (40) for each drum (5) engages at least partially in a corresponding notch (41) of the drum (5).

7. Entertainment machine according to one of claims 1 to 3, characterised in that each drum (5) is provided externally with two oppositely situated stub shafts (42) having a metallic surface, said shafts having a relatively large diameter compared with the diameter of the drum (5) and being accommodated in associated bearings which are open at the upper end, each drum (5) being drivable via a friction drive (43).

8. Entertainment machine according to one of claims 1 to 7, characterised in that a panoramic light (10) is disposed in the interior of each drum (5) on the spindle (7) thereof.

9. Entertainment machine according to one of claims 1 to 8, characterised in that the regions behind the display windows (18), which are marked on the viewing glass (3), are each illuminated separately by at least one lamp (22).

10. Entertainment machine according to one of claims 1 to 9, characterised in that the display windows (18) are mounted on the viewing glass (3) at the axial level of the drums (5), and in that the compartment (15) is formed on the inside of the casing (11) of each drum (5) by webs (14), which are spaced from one another according to the size of the play elements (6) and have a concave configuration when viewed in opposition to the direction of rotation of the drum (5).

11. Entertainment machine according to claim 10, characterised in that the webs (14) are moulded on the inside of the casing (11) of each drum (5) and are formed from the same transparent material as that of the casing (11).

12. Entertainment machine according to claim 10, characterised in that the webs (14) of the drums (5) are manufactured from the same material as that of the frame (13) for the drums (5).

13. Entertainment machine according to one of claims 1 to 12, characterised in that the play elements (6), which are freely whirlable in the drums (5), are configured as spheres, cylinders, cubes, dice and/or similar geometrical structures.

14. Entertainment machine according to one of claims 1 to 13, characterised in that the symbol identification (17) and the remaining free surface of the play elements (6) are each formed from a material which produces a differently coloured metal effect.

15. Entertainment machine according to one of claims 1 to 14, characterised in that the distinguishability of the play elements (6) of each drum (5) is effected by a laser beam scanning device (19), which is configured as a play element sensor, the laser beam (20) of said scanning device being conducted through the transparent casing (11) of the drum (5) to the play element (6) to be scanned via at least one reflector (2).

16. Entertainment machine according to one of claims 1 to 15, characterised in that the drums (5) are driven in different rotational directions relative to one another.

17. Entertainment machine according to one of claims 1 to 16, characterised in that the drums (5) are driven in an anti-clockwise direction to mix the play elements (6) and in a clockwise direction to draw the play elements (6), and then they are stopped.

18. Entertainment machine according to one of claims 1 to 17, characterised in that at least one compressed-air nozzle is circumferentially associated with at least one drum (5), the casing (11) being provided with air-throughflow apertures.

19. Entertainment machine according to claim 18, characterised in that the intensity of the air flow emerging from the compressed-air nozzle can be regulated by a control means which is to be actuated by the player.

20. Entertainment machine according to one or more of claims 1 to 19, characterised in that a bumper, which is to be actuated by the player, is associated with at least one drum (5) in order to produce beating effects on the drum (5).

21. Entertainment machine according to one of claims 1 to 20, characterised in that the drums (5), in which the play elements (6) enter into the compartments (15) in a random distribution, are stopped in a key- or time-controlled manner.

22. Entertainment machine according to one of claims 1 to 21, characterised in that a display screen indicator (38) or a luminous strip indicator is disposed below the drums (5) to display an operator guide, a win plan and/or additional information.

23. Entertainment machine according to one of claims 1 to 22, characterised in that a coin input (27) and/or a banknote input (29) and/or a smart card input (30) are/is provided above the drums (5) for paying for the stakes.

24. Entertainment machine according to one of claims 1 to 23, characterised in that variable stakes for a game are selectable in a key-controlled manner.

25. Entertainment machine according to one of claims 1 to 24, characterised in that, after there is a sufficient stake for a game, the game begins either automatically in a computer-controlled manner or by actuating a hand-starting lever (16).

26. Entertainment machine according to one of claims 1 to 25, characterised in that, in addition to the drums, at least one risk playing device (33) is provided, which increases the already achieved or additional win with a risk of losing.

27. Entertainment machine according to one of claims 1 to 26, characterised by a substantially transparent housing (1).

## Revendications

1. Machine de jeu actionnée par monnaie, mettant en jeu un gain par le jeu de symboles ou de combinaisons de symboles déterminés, dans laquelle des corps de jeu (6) avec un repère par symbole (17) visible se déplace librement dans des tambours tournants (5), qui sur la face intérieure de leur enveloppe (11) comportent des cases destinées à recevoir un corps de jeu (6), à chaque tambour (5) étant associé, au moins dans la zone d'une fenêtre de lecture (8) pour un corps de jeu (6), un détecteur de corps de jeu (19), qui est raccordé à une unité de commande assistée par ordinateur pour le déroulement du jeu en vue de l'interprétation du repère par symbole (17),
caractérisée en ce que
- les tambours (5) sont disposés périphériquement, côte à côte, derrière une vitre (3) solidaire du bâti,
- seule l'enveloppe (11) de chaque tambour (7) est réalisée dans un matériau entièrement librement transparent et
- chaque tambour comporte un cadre (13) visible en métal ou dans un matériau à aspect métallique.

2. Machine de jeu selon la revendication 1, caractérisée en ce que le cadre (13) de chaque tambour (5) est un cadre en matière plastique métallisée sous vide.

3. Machine de jeu selon la revendication 1, caractérisée en ce que le cadre (13) de chaque tambour (5) est garni sur la face extérieure de segments de miroir.

4. Machine de jeu selon l'une des revendications 1 à 3, caractérisée en ce que les tambours (5) sont montés solidairement en rotation sur un axe (7) commun, présentant un diamètre relativement grand par rapport au diamètre des tambours (5), avec une surface métallique brillante, l'axe (7) étant relié à un moteur d'entraînement (8).

5. Machine de jeu selon l'une des revendications 1 à 4, caractérisée en ce que chaque tambour (5) est monté solidairement en rotation sur un axe (39), présentant un diamètre relativement grand par rapport au diamètre du tambour, avec une surface métallique brillante, chaque axe (39) étant couplé à un moteur d'entraînement (40).

6. Machine de jeu selon l'une des revendications 1 à 5, caractérisée en ce que le moteur d'entraînement (4) de chaque tambour (5) s'engage au moins partiellement dans une encoche (41) du tambour (5).

7. Machine de jeu selon l'une des revendications 1 à 3, caractérisée en ce que chaque tambour (5) est pourvu sur la face extérieure de deux bouts d'axe (42) se faisant face, présentant un diamètre relativement grand par rapport au diamètre du tambour (5), avec surface métallique, qui sont logés dans des paliers correspondants, ouverts en partie supérieure, chaque tambour (5) pouvant être entraîné par un entraînement à roue de friction (43).

8. Machine de jeu selon l'une des revendications 1 à 7, caractérisée en ce qu'une lampe tournante (10) est placée à l'intérieur de chaque tambour (5), sur l'axe (7) de celui-ci.

9. Machine de jeu selon l'une des revendications 1 à 8, caractérisée en ce que les zones situées derrière les fenêtres de lecture (18), marquées sur la vitre (3), sont éclairées séparément chacune par au moins une lampe (22).

10. Machine de jeu selon l'une des revendications 1 à 9, caractérisée en ce que les fenêtres de lecture (18) sont placées à hauteur de l'axe des tambours (5), sur la vitre (3), et en ce que les cases (15) sur la face intérieure de l'enveloppe (11) de chaque tambour (5), sont formées par des cloisons (14) concaves dans le sens contraire au sens de rotation du tambour (5), espacées les unes des autres suivant la taille des corps de jeu (6).

11. Machine de jeu selon la revendication 10, caractérisée en ce que les cloisons (14) sont formées sur la face intérieure de l'enveloppe (11) de chaque tambour (5) et sont réalisées dans le même matériau transparent que celui de l'enveloppe (11).

12. Machine de jeu selon la revendication 10, caractérisée en ce que les cloisons (14) des tambours (5) sont réalisées dans le même matériau que celui du cadre (13) des tambours (5).

13. Machine de jeu selon l'une des revendications 1 à 12, caractérisée en ce que les corps de jeu (6), tourbillonnant librement dans les tambours (5), sont des boules, des cylindres, des parallélépipèdes, des cubes et/ou des corps géométriques similaires.

14. Machine de jeu selon l'une des revendications 1 à 13, caractérisée en ce que le repère par symbole (17) et le reste de la surface libre des corps de jeu (6) sont faits chacun dans un matériau produisant un effet métallique de couleur différente.

15. Machine de jeu selon l'une des revendications 1 à 14, caractérisée en ce que la possibilité de distinguer les corps de jeu (6) de chaque tambour (5) est donnée par un dispositif de balayage à rayon laser (19), conformé en détecteur de corps de jeu, dont le rayon laser (20) est guidé par au moins un réflecteur (2) à travers l'enveloppe (11) transparente du tambour (5), vers le corps de jeu (6) à détecter.

16. Machine de jeu selon l'une des revendications 1 à 15, caractérisée en ce que les tambours (5) sont entraînés dans des sens de rotation différents les uns par rapport aux autres.

17. Machine de jeu selon l'une des revendications 1 à 16, caractérisée en ce que les tambours (5) sont entraînés dans le sens contraire aux aiguilles d'une montre pour mélanger les corps de jeu (6) et sont entraînés dans le sens des aiguilles d'une montre pour extraire les corps de jeu (6) et sont ensuite mis à l'arrêt.

18. Machine de jeu selon l'une des revendications 1 à 17, caractérisée en ce qu'à au moins un tambour (5) est associée périphériquement au moins une buse d'air comprimé, l'enveloppe (11) étant pourvue d'orifices de passage d'air.

19. Machine de jeu selon la revendication 18, caractérisée en ce que l'intensité du courant d'air, sortant de la buse d'air comprimé, est réglable au moyen d'un dispositif de commande que doit actionner le joueur.

20. Machine de jeu selon une ou plusieurs des revendications 1 à 19, caractérisée en ce qu'à au moins un tambour (5) est associé un bumper, que doit actionner le joueur, pour produire des chocs sur le tambour (5).

21. Machine de jeu selon l'une des revendications 1 à 20, caractérisée en ce que les tambours (5), dans lesquels les corps de jeu (6) parviennent suivant une distribution aléatoire, dans les cases (15), sont stoppés de manière commandée par touche ou dans le temps.

22. Machine de jeu selon l'une des revendications 1 à 21, caractérisée en ce qu'au-dessous des tambours (5) est placé un affichage à écran (38) ou un affichage à bande lumineuse pour représenter un guide d'utilisation, un plan de gain et/ou d'autres informations.

23. Machine de jeu selon l'une des revendications 1 à 22, caractérisée en ce qu'au-dessus des tambours (5) est prévue une fente d'introduction de pièces de monnaie (27) et/ou une fente d'introduction de billets (29) et/ou une fente d'introduction de cartes à puce (30) pour le paiement des mises.

24. Machine de jeu selon l'une des revendications 1 à 23, caractérisée en ce que des mises variables, commandées par touche, peuvent être sélectionnées pour un jeu.

25. Machine de jeu selon l'une des revendications 1 à 24, caractérisée en ce qu'après la présence d'une mise suffisante pour un jeu, le début du jeu se produit soit automatiquement, de manière commandée par ordinateur, soit par actionnement d'un levier manuel de démarrage (16).

26. Machine de jeu selon l'une des revendications 1 à 25, caractérisée en ce qu'à côté des tambours est prévu au moins un dispositif de jeu à risque (33) augmentant, en cas de risque d'une perte, le gain déjà obtenu ou un autre gain.

27. Machine de jeu selon l'une des revendications 1 à 26, caractérisée par un bâti (1) sensiblement transparent.
